# FASCICULE DE BREVET EUROPEEN

(11) **EP 0 023 455 B1**
(45) Date de publication et mention de la délivrance du brevet: **09.11.1983**
(21) Numéro de dépôt: 80401095.7
(22) Date de dépôt: 23.07.1980
(51) Int. Cl.: C10B 57/10, C10B 39/02

(54) **Procédé et installation de séchage et/ou préchauffage de charbon à cokéfier**
Verfahren und Anlage zum Trocknen und/oder Vorerhitzen zu verkokender Kohle
Process and installation for drying and/or preheating coal to be coked

(30) Priorité: 30.07.1979 FR 7919531
(43) Date de publication de la demande: 04.02.1981
(73) Titulaire: Etablissement public dit: CHARBONNAGES DE FRANCE, 75008 Paris (FR)
(72) Inventeur: Puff, Roger, F-57800 Freyming-Merlebach (Moselle) (FR)
(74) Mandataire: Ducas, Michel Louis Marie

## Description

L'invention concerne un procédé de séchage et/ou préchauffage par entraînement et/ou fluidisation de charbon à cokéfier au moyen d'un gaz caloporteur neutre ou réducteur partiellement recyclé et maintenu à une température appropriée de l'orde de 250 à 650°C, dans lequel on introduit le charbon à sécher et/ou préchauffer dans une enceinte de séchage et/ou préchauffage au moyen d'un dispositif d'introduction à débit connu et/ou réglable. L'invention concerne également une installation pour la mise en oeuvre du procédé.

La quasi-totalité du coke sidérurgique est fabriquée dans les fours à coke traditionnels où la charge est portée aux environs de 1000°C. Le refroidissement du coke au défournement est très généralement réalisé par arrosage massif d'eau dans une tour d'extinction. La chaleur sensible du coke ainsi perdue représente de 40 à 45% de la chaleur mise en jeu pour chauffer les fours à qui est de 550 à 600 thermies par tonne de charbon sec enfourné. C'est le poste des pertes de chaleur le plus important dans le bilan thermique de la cokéfaction. On a songé depuis longtemps à récupérer la challeur sensible du coke au moyen d'une extinction par voie sèche dont le principe est le suivant. Le coke chaud est refroidi par circulation de gaz inertes en cycle fermé, par contact direct. La chaleur sensible récupérée par les gaz est utilisée pour fabriquer de la vapeur.

Mais on reproche en général aux procédés d'extinction à sec de fournir de la vapeur dont on n'a généralement pas l'usage. L'emploi de cette chaleur dans la cokerie même serait évidemment bien préférable à la mise en place de turbines permettant la fabrication d'électricité. Le préchauffage du charbon pourrait en être une application, comme il a déjà été décrit dans le brevet DE-4 53 464, et plus récemment dans le brevet FR-2173997 et ses équivalents DE-2304541 et US-3843458 et 3728230 qui proposent d'utiliser pour le séchage du charbon un gaz chauffé dans un échangeur de chaleur par du gaz d'extinction, lorsque ce dernier a déjà fourni une partie de sa chaleur à un générateur de vapeur.

Dans le brevet DE-453464, l'échange thermique n'est qu'imparfait. Dans l'autre procédé précité on a cherché à isoler les deux circuits d'extinction et de gaz caloporteurs par un ensemble d'échangeurs complexes gaz-gaz et gaz-liquide, en apportant la chaleur au charbon à deux stades distincts de séchage et de chauffage et en introduisant des condenseurs de vapeur d'eau. Mais, alors, si on met en contact du charbon déjà séché avec des gaz à plus de 350° C, on va le dégrader.

Dans le brevet français 2 225 503, les gaz d'extinction circulent dans un circuit fermé qui contient un échangeur de chaleur et une chaudière; à partir de l'échangeur de chaleur il existe trois circuits secondaires distincts dont un circuit de gaz inerte pour le préchauffage du carbon, un circuit ouvert de gaz pour le séchage du charbon, un circuit fermé de fluide pour le séchage du charbon mais sans contact direct avec ce dernier. Bien que ce circuit soit complexe et coûteux, il ne comprend rien qui soit prévu pour assurer le démarrage de l'installation.

Dans le brevet français n° 2 265 840, les gaz d'extinction circulent dans un circuit qui contient un échangeur de chaleur à partir duquel il existe un seul circuit secondaire pour un gaz qui sert au préchauffage puis au séchage du charbon après quoi ce gaz est envoyé dans deux condenseurs de vapeur d'eau. Selon ce brevet la condensation de la vapeur d'eau est essentielle. Pour le démarrage il n'existe aucune disposition pour le préchauffage et le séchage du charbon.

Le but principal de l'invention est de parvenir à un procédé et à une installation simplifiés permettant une bonne régulation de la température du gaz caloporteur et éliminant toutes les difficultés dues à la corrosion que provoque la vapeur d'eau dans les installations connues.

Un but secondaire de l'invention est d'apporter un procédé et une installation du type ci-dessus admettant la mise en place et l'emploi de moyen utilisables au moment du démarrage afin d'éviter tout démarrage avec du charbon froid non séché.

Selon le procédé de l'invention, on emploie un circuit fermé unique dans lequel on laisse le gaz caloporteur s'enrichir en vapeur d'eau jusqu'à devenir substantiellement de la vapeur d'eau, cependant qu'on maintient sa température à une valeur supérieure à 250° C en agissant sur la fraction des fumées d'extinction envoyée à travers l'échangeur de calories.

Il est aventageux que le débit de fumées d'extinction qu'on introduit dans l'échangeur thermique soit asservi au débit du dispositif d'introduction du charbon à sécher et/ou préchauffer dans l'enceinte de séchage et/ou préchauffage.

Selon d'autres caractéristiques avantageuses de l'invention la fraction des fumées d'extinction utilisée au chauffage du gaz caloporteur et la fraction non utilisée sont utilisées à la production de chaleur par échange thermique, et une partie de la chaleur nécessaire au séchage et/ou préchauffage du charbon est apportée complémentairement par une chambre de combustion dont le débit calorique est asservi à la température mesurée dans l'enceinte de séchage et/ou préchauffage.

Par les moyens précédents, qui sont très simples, on voit qu'on évite le montage d'appareillages compliqués et qu'on s'affranchit des problèmes de condensation d'eau, car il n'est pas gênant, qu'à la limite, le gaz caloporteur ne soit plus que de la vapeur d'eau, alors que ce serait dommageable si c'étaient les fumées d'extinction recyclées qui en contenaient.

Dans une installation où il existe un échangeur de chaleur traversé par un circuit de gaz caloporteur de séchage et de préchauffage et un circuit distinct d'extinction à sec, selon l'invention, pour la mise en oeuvre du procédé, le circuit du gaz caloporteur est un circuit unique traversant l'échangeur, le circuit des fumées d'extinction comprend une canalisation traversant l'échangeur et une canalisation de dérivation par rapport à ce dernier cependant que des vannes à asservissement montées sur l'une au moins de ces canalisations règlent la fraction des fumées d'extinction traversant l'échangeur par la canalisation de façon à maintenir la température du gaz caloporteur à une valeur supérieure à 250° C.

Il est conforme à l'invention que:
- les canalisations d'entrée et de sortie des fumées de l'échangeur thermique soient réunies par une dérivation,
- un jeu de vannes permette de régler la répartition du débit des fumées d'extinction en deux fractions respectivement entre l'échangeur et la dérivation,
- des moyens soient prévus pour asservir le débit de la fraction de fumées d'extinction traversant l'échangeur au débit du dispositif d'introduction du charbon dans l'enceinte.

Selon d'autres caractéristiques la canalisation commune réunissant la canalisation de sortie des fumées de l'échangeur et la dérivation amène les fumées à un autre appareil d'utilisation thermique, les moyens d'introduction du gaz caloporteur dans l'enceinte de séchage et/ou préchauffage comportent en outre une chambre de combustion interposée entre la canalisation de sortie du gaz caloporteur de l'échangeur et les moyens d'introduction du gaz caloporteur dans l'enceinte de séchage et/ou préchauffage.

Dans une installation dans laquelle l'enceinte de séchage et/ou préchauffage comprend des moyens de mesure de la température, il est aventageux que la chambre de combustion comporte des moyens de régulation de débit calorique asservis aux moyens de mesure de la température dans l'enceinte de séchage et/ou préchauffage, ou à sa sortie, comme il est connu en soi.

D'autres caractéristiques et aventages ressortiront de la description, qui sera donnée ci-après uniquement à titre d'exemple, d'un mode de réalisation de l'invention. On se reportera à cet effet au dessin unique annexé qui est un schéma d'une installation conforme à l'invention.

Une installation de traitement préalable de charbon à cokéfier comprend un broyeur préchauffeur 1 de broyage et préchauffage en lit fluidisé. Ce broyeur-préchauffeur 1 comprend une enceinte de fluidisation 2 à l'intérieur de laquelle tourne un broyeur à marteaux 3. Le gaz de fluidisation et de chauffage pour la' fluidisation et le préchauffage du charbon est produit en partie dans une chambre de combustion 4 par combustion de gaz amené à son brûleur 5 par une canalisation 6 avec de l'air pulsé par un ventilateur 7. En outre les fumées provenent du traitement préalable du charbon sont recyclées, à travers un échangeur thermique 13 et une conduite 14, dans la chambre de combustion par un ventilateur 8. L'échangeur 13 est d'un type à échange thermique à travers une paroi de séparation, par exemple des tubes ou un serpentin, évitant toute communication entre les deux circuits gazeux qui doivent échanger de la chaleur. Les gaz chauds provenant de l'échangeur thermique 13 et de la chambre de combustion 4 sont amenés, à travers un venturi 10, à une canalisation verticale 9 de transport pneumatique et de préséchage, dans laquelle débouche, d'une vis transporteuse 11, le charbon stocké dans une trémie 12. La canalisation verticale 9 débouche somme il est connu en soi, dans l'enceinte 2 de fluidisation et de broyage et préchauffage. Du sommet de l'enceinte 2 part une conduite 15 de transport pneumatique du charbon broyé et préchauffé par le gaz de fluidisation agissant à nouveau comme vecteur gazeux de transport. La conduite 15 amène le gaz vecteur et le charbon transporté à une batterie de cyclones 16 au vortex 17 du dernier ou du dernier groupe desquels est raccordée une canalisation 18 servant à collecter les gaz qui sont ensuite répartis entre une conduite d'extraction 19 et une conduite de recyclage 20, ayant un étranglement de mesure de débit 28 et raccordée au ventilateur 8. Aux pointes 21 des cyclones 16, on recueille le charbon préchauffé prêt à être enfourné dans un four à coke, ce pour quoi il est amené par un ensemble transporteur 22 à une trémie à charbon chaud 23.

On a, d'autre part, une installation d'extinction à sec du coke chaud défourné, dont l'appareil principal est une chambre d'extinction à sec 30, de type connu, qui comprend une préchambre 31, constituant sas d'introduction du coke à éteindre et qu'on introduit par une ouverture 32. De la préchambre 31, le coke descend dans la chambre de refroidissement 33 qui constitue échangeur thermique entre le solide chaud constitué par le coke et des fumées neutres ou réductrices amenées à la chambre de refroidissement 33 par un ventilateur 34 et une canalisation 35 et évacuées vers l'utilisation thermique de leur chaleur sensible par une canalisation 36. Les gaz et la vapeur libérés par le coke dans la préchambre 31 sont extraits par une conduite d'extraction 37. Le cole refoidi est extrait en 38. Les fumées neutres ou réductrices sont utilisées en circuit fermé de la canalisation 36 au ventilateur 34. A la sortie d'un séparateur de poussières 39, une canalisation 40 conduit ces fumées à l'échangeur 13 à travers une canalisation 41, 42 dont le débit est contrôlé par une vanne 43 ou un jeu de vannes. En amont de la vanne 43, .a conduite 41, 42 est bouclée par une canalisation de dérivation 44 qui peut comporter une vanne 45 contribuant avec la vanne 43 à régler la répartition des débits de fumées chaudes entre l'échangeur 13 et la canalisation 44. A leur jonction les canalisations 42 et 44 débouchent dans une conduite 45' d'amenée à une chaudière 46, à la sortie de laquelle les fumées d'extinction, maintenant froides, sont ramenées au ventilateur 34 à travers un dépoussiéreur 47 et la canalisation 48. On voit la très grande simplicité de l'installation combinée, l'exclusion de tout risque de perturbation l'une par l'autre des deux installations de base, la simplicité de leur désaccouplement par la simple fermeture de la vanne 43.

L'installation de l'invention comporte encore des dispositifs de régulation.

Elle comporte, comme il est connu en soi, un circuit de régulation R₂ assurant le combustion stoechiométrique au brûleur 5. L'installation a également un circuit de régulation R₁ du débit de gaz à la conduite 6 pour asservir le débit calorique d'appoint à la température mesurée dans l'enceinte 2, ou à sa sortie, par une sonde thermométrique 24. Le débit de gaz caloporteur recyclé est réglé à la sortie de l'échangeur 13 par vannes 25 et/ou 26 asservies à la pression au vortex 17 par un circuit de régulation R₃.

Enfin, et conformément à une particularité préférée de l'invention, la répartition du débit des fumées d'extinction chaudes entre l'échangeur 41 et la dérivation 44 est assurée par la vanne 43 dont la commande en débit réglable est asservie, par un circuit de régulation R₄, au débit de la vis d'alimentation 11 en charbon du sécheur et/ou préchauffeur 1.

Pour une unité d'extinction 30 de 56 t/h de coke refroidi de 1000°C à 220°C, la quantité de vapeur produite est de 26,1 t/h ayant comme caractéristique: 440° C, 40 kg/cm². La quantité de chaleur récupérée est de l'ordre de 325 thermies par tonne de coke, ou encore 240 thermies par tonne de charbon sec. Pour une unité de préchauffage à 200°C, on estime qu'il faut 210 à 240 th/t de coke. A 260° C il faut environ 300 th/t de coke. Le bilan thermique est donc favorable au procédé selon l'invention. Pour une unité d'extinction à sec de 56 t/h, le débit de fumées est de 90 000 m³ N/h à une température de 750 à 800°C. On pourra donc associer une installation d'extinction de 56 t/h de coke et un préchauffeur de 80 t/h de charbon humide.

Dans l'installation décrite on pourra prendre comme température de consigne à la sonde thermométrique 24, la température de 260° C.

La température de préchauffage sera donc mainentue à 260°C avec une bonne finesse par action automatique sur le débit de gaz au brûleur 5 de la chambre de combustion 4. Le circuit de régulation R₂ ajustera en conséquence le débit d'air pour que la combustion reste stoechiométrique. La vitesse des gaz dans l'enseinte 2 de préchauffage sera maintenue constante en agissant sur le débit de fumées neutres recyclées dans la chambre de combustion, par le circuit R₃, qui maintient constante la perte de charge des cyclones secondaires en jouant sur le débit de fumées recyclées. Le débit de charbon est réglé à une valeur constante, choisie entre la 1/2 capacité et la capacité nominale. Si l'on modifie volontairement le débit de charbon, ou si l'humidité du charbon est variable, la température de préchauffage et la vitesse des gaz sont maintenues automatiquement à leur valeur de consigne comme on vient de l'exposer. La conduite de l'appareil est donc extrêmement souple.

Des remarques complémentaires peuvent être faites pour montrer d'autres aventages de l'invention. Le dépoussiérage final des fumées d'exhaure sera grandement facilité. En effet la quantité de fumées rejetées à l'atmosphère sera sensiblement équivalente au volume de vapeur d'eau provenant de l'humidité du charbon c'est-à-dire 9000 m³ N/h pour une unité de 80 t/h de capacité. Dans la version classique du préchauffeur, le volume de fumées rejetées à l'atmosphère est de 25 000 m³ N/h. Il faut noter également que les fumées de préchauffage du charbon, à partir du moment où l'équilibre sera atteint, contiendront essentiellement de la vapeur d'eau, provenant de l'humidité du charbon. Les fumées d'exhaure pourraient donc éventuellement être condensées, ce qui permettrait de supprimer les rejets à l'atmosphère. Quant aux fumées d'extinctions à sec, elles peuvent encore produire environ 2 t/h de vapeur en cédant leur chaleur sensible résiduelle dans la chaudière 46.

## Revendications

1. Procédé de séchage-préchauffage de charbon à cokéfier dans une enceinte appropriée à l'aide d'un gaz caloporteur auquel on fournit les calories nécessaires par récupération à travers une paroi d'un échangeur des calories d'une fraction au moins des fumées d'extinction à sec du code chaud défourné caractérisé en ce qu'on emploie un circuit fermé unique dans lequel on laisse le gaz caloporteuer s'enrichir en vapeur d'eau jusqu'à devenir substantiellement de la vapeur d'eau, cependant qu'on maintient sa température à une valeur supérieure à 250°C en agissant sur la fraction des fumées d'extinction envoyée à travers l'échangeur de calories.

2. Procédé selon la revendication 1 caractérisé en ce que le débit de fumées d'extinction qu'on introduit dans l'échangeur thermique est asservi au débit du dispositif d'introduction du charbon à sécher et/ou préchauffer dans l'enceinte de séchage et/ou préchauffage.

3. Procédé selon la revendication 1 caractérisé en ce que la fraction des fumées d'extinction utilisée au chauffage du gaz caloporteur et la fraction non utilisée sont utilisées à la production de chaleur par échange thermique.

4. Procédé selon la revendication 1 caractérisé en ce qu'une partie de la chaleur nécessaire au séchage et/ou préchauffage du charbon est apportée complémentairement par une chambre de combustion dont le débit calorique est asservi à la température mesurée dans l'enceinte de séchage et/ou préchauffage.

5. Installation de séchage-préchauffage de charbon à cokéfier associée à une installation d'extinction à sec du coke chaud défourné, les deux installations ayant en commun un échangeur de chaleur (13) dans lequel un gaz caloporteur de séchage-préchauffage suit un circuit distinct du circuit des fumées d'extinction à sec, caractérisée par la combinaison des moyens suivants : le circuit du gaz caloporteur est un circuit unique traversant l'échangeur (13), le circuit des fumées d'extinction comprend une canalisation (41, 42) traversant l'échangeur (13) et une canalisation (44) de dérivation par rapport à ce dernier cependant que des vannes à asservissement (43, 45) montées sur l'une au moins de ces canalisations (40, 41, 44) règlent la fraction des fumées d'extinction traversant l'échangeur (13) par la canalisation (41, 42) de façon à maintenir la température du gaz caloporteur à une valeur supérieure à 250° C.

6. Installation selon la revendication 5 caractérisée en ce que:
- les canalisations d'entrée (41) et de sortie (42) des fumées de l'échangeur thermique (13) sont réunies par une dérivation (44),
-un jeu des vannes (43, 45) permet de régler la répartition du débit des fumées d'extinction en deux fractions respectivement entre l'échangeur (13) et la dérivation (44),
-des moyens (R₄) sont prévus pour asservir le débit de la fraction de fumées d'extinction traversant l'échangeur (13) au débit du dispositif d'introduction (11) du charbon dans l'enceinte (2).

7. Installation selon la revendication 6 caractérisée en ce que la canalisation commune réunissant la canalisation de sortie des fumées de l'échangeur et la dérivation amène les fumées à un autre appareil d'utilisation thermique.

8. Installation selon la revendication 6 caractérisée en ce que les moyens d'introduction (9) du gaz caloporteur dans l'enceinte (2) de séchage et/ou préchauffage comportent en outre une chambre de combustion (4).

9. Installation selon la revendication 8 caractérisée en ce que la chambre de combustion (4) est interposée entre la canalisation de sortie (14) du gaz caloporteur de l'échangeur (13) et les moyens d'introduction du gaz caloporteur dans l'enceinte de séchage et/ou préchauffage.

10. Installation selon la revendication 8, dans laquelle l'enceinte (2) de séchage et/ou préchauffage comprend des moyens de mesure (24) de la température, caractérisée en ce que la chambre de combustion (4) comporte des moyens de régulation de débit calorique (Ri) asservis aux moyens de mesure (24) de la température dans l'enceinte (2) de séchage et/ou préchauffage ou à sa sortie pour maintenir cette dernière température à une valeur supérieure à 250° C.

## Patentansprüche

1. Verfahren zum Trocknen und/oder Vorerhitzen zu verkokender Kohle in einem geeigneten Raum mit Hilfe eines Wärmeträgergases, dem man die notwendige Wärme zur Rückgewinnung über die Wandung eines Wärmeaustauschers, wenigstens eines Teils der trockenen Rauchlöschgase des heißen, aus dem Ofen ausgetragenen Kokses liefert, dadurch gekennzeichnet, daß man einen einzigen geschlossenen Kreis verwendet, in dem man sich das Wärmeträgergas mit Wasserdampf anreichern läßt, bis im wesentlichen Wasserdampf daraus wird, während man seine Temperatur auf einem Wert oberhalb 250°C hält, indem man auf die Fraktion der Löschrauchgase einwirkt, die gegen den Wärmeaustauscher geführt wird.

2. Verfahren nach Anspruch 1, dadurch gekennzeichnet, daß der Durchsatz an Löschrauchgasen, die man in den Wärmeaustauscher einführt, dem Durchsatz der Vorrichtung zum Einführen der zu trocknenden und/oder vorzuwärmenden Kohle in den Trocknungs- und/oder Vorwärmraum zugeordnet ist.

3. Verfahren nach Anspruch 1, dadurch gekennzeichnet, daß die Fraktion der zum Erwärmen des Wärmeträgergases verwendeten Rauchgase sowie die nicht verwendete Fraktion zur Erzeugung von Wärme durch Wärmeaustausch verwendet werden.

4. Verfahren nach Anspruch 1, dadurch gekennzeichnet, daß ein Teil der zum Trocknen und/oder Vorwärmen der Kohle notwendigen Wärme komplementär durch eine Brennkammer zugeführt wird, deren Wärmedurchsatz der in dem Trocknungs- und/oder Vorwärmeraum gemessenen Temperatur zugeordnet ist.

5. Anlage zum Trocknen und/oder Vorwärmen von zu verkokender Kohle, in Zuordnung zu einer Anlage zum trocknen Löschen des ausgetragenen Kokses, wobei die beiden Anlagen gemeinsam über einen Wärmeaustauscher (13) verfügen, in welchem ein Wärmeträgergas zum Trocknen und/oder Vorwärmen einem vom trockenen Rauchgaslöschkreis unterschiedlichen Kreis folgt, gekennzeichnet durch die Kombination der folgenden Einrichtung: der Kreis des Wärmeträgergases ist ein einziger Kreis, der den Wärmeaustauscher (13) durchsetzt, wobei der Rauchgaslöschkreis eine den Wärmeaustauscher (13) durchsetzende Leitung (41; 42) sowie eine bezüglich des letzteren umgeleitete Leitung aufweist, während Steuerventile (43; 45) an wenigstens einer dieser Leitungen (40; 41; 44) angebracht sind und den Teil der Wärmeaustauscher über die Leitung (41; 42) durchsetzenden Löschgase derart regeln, daß die Temperatur des Wärmeträgergases auf einen Wert oberhalb 250° C gehalten wird.

6. Anlage nach Anspruch 5, dadurch gekennzeichnet, daß die Einführ- und Ausführleitungen (41; 42) der Rauchgase des Wärmeaustauschers (13) über eine Zweig- oder Parallelleitung (44) vereinigt sind, daß ein Satz von Ventilen (43; 45) es ermöglicht, die Löschrauchgasmenge in zwei Fraktionen jeweils zwischen dem Wärmeaustauscher (13) und der Parallelleitung (44) aufzuteilen, daß Einrichtungen (R₄) vorgesehen sind, um den Durchsatz der den Wärmeaustauscher durchsetzenden Löschrauchgasfraktion dem Durchsatz der Einrichtung (11) zum Einführen von Kohle in den Raum (2) zuzuordnen.

7. Anlage nach Anspruch 6, dadurch gekennzeichnet, daß die gemeinsame die Ausgangsleitung für die Rauchgase aus dem Wärmeaustauscher und Parallelleitung vereinigende Leitung des Rauchgase zu einem anderen Wärmeverbraucherführt.

8. Anlage nach Anspruch 6, dadurch gekennzeichnet, daß die Einrichtungen (9) zum Einführen von Wärmeträgergas in den Trocknungs-und/oder Vorwärmraum (2) im übrigen über eine Brennkammer (4) verfügen.

9. Anlage nach Anspruch 8, dadurch gekennzeichnet, daß die Brennkammer (4) zwischen die Ausgangsleitung (14) für das Wärmeträgergas des Wärmeaustauschers (13) und die Einrichtung zum Einführen des Wärmeträgergases in die Trocknungs- und/oder Vorwärmkammer zwischengeschaltet ist.

10. Anlage nach Anspruch 8, wobei der Trocknungs- und/oder Vorwärmraum (2) Einrichtungen zum Messen der Temperatur aufweist, dadurch gekennzeichnet, daß die Brennkammer (4) Einrichtungen zum Steuern der Wärmemenge (Rᵢ) aufweist, die den Meßeinrichtungen (24) für die Temperatur im Trocknungs- und/oder Vorwärmraum (2) oder ihrem Ausgang zugeordnet sind, um die letztgenannte Temperatur auf einem Wert oberhalb 250° C zu halten.

## Claims

1. A process for drying-preheating coal to be coked in a suitable enclosure by means of a heat-carrying gas to which the necessary heat is supplied by recovery by traverse of a wall of a heat exchanger the heat from at least a fraction of the dry extinguishing smoke of the discharged hot coke, characterised in that a single closed circuit is used in which enrichment of the heat-carrying gas with steam is permitted until it becomes substantially steam, while its temperature is maintained at a value greater than 250°C by acting on the fraction of extinguishing smoke conveyed through the heat exchanger.

2. A process according to Claim 1, characterised in that the flow rate of extinguishing smoke which is introduced into the heat exchanger is governed by the flow rate of the device for introducing the coal to be dried and/or preheated into the drying and/or preheating enclosure.

3. A process according to Claim 1, characterised in that the fraction of extinguishing smoke used in heating the heat-carring gas and the unused fraction are used for generating heat by means of heat exchange.

4. A process according to Claim 1, characterised in that some of the heat necessary for drying and/or preheating the coal is provided additionally be a combustion chamber whose thermal output is governed by the temperature measured in the drying and/or preheating enclosure.

5. An installation for drying-preheating coal to be coked, associated with an installation for dry extinguishing of the discharged hot coke, the two installations having in common a heat exchanger (13) in which a drying-preheating heat-carrying gas follows a circuit separate from the circuit for the dry extinguishing smoke, characterised by a combination of the following means: the circuit for the heat-carrying gas is a single circuit passing through the exchanger (13), the circuit for the extinguishing smoke comprises a pipeline (41,42) passing through the exchanger (13) and a pipeline (44) branched in relation to the latter, whilst servo-valves (43, 45) mounted on at least one of these pipelines (40, 41, 44) regulate the fraction of extinguishing smoke passing through the exchanger (13) via the pipeline (41, 42) so as to maintain the temperature of the heat-carrying gas at a value greater than 250° C.

6. An installation according to Claim 5, characterised in that:
- the inlet pipeline (41) and outlet pipeline (42) for the smoke of the heat exchanger (13) are connected by a branch (44),
- a set of valves (43, 45) permit regulation of the distribution of the flow of extinguishing smoke in two fractions respectively between the exchanger (13) and the branch (44),
- means (R₄) are provided for the flow of the fraction of extinguishing smoke passing through the exchanger (13) governed by the delivery of the device (11) for introducing the coal into the enclosure (2).

7. An installation according to Claim 6, characterised in that the common pipeline connecting the outlet pipeline for the smoke of the exchanger and the branch conveys the smoke to another heat utilisation apparatus.

8. An installation according to Claim 6, characterised in that the means (9) for introducing the heat-carrying gas into the drying and/or preheating enclosure (2) includes a combustion chamber (4).

9. An installation according to Claim 8, characterised in that the combustion chamber (4) is interposed between the outlet pipeline (14) for the heat-carrying gas of the exchanger (13) and the means for introducing the heat-carrying gas into the drying and/or preheating enclosure. 10. An installation according to Claim 8, in which the drying and/or preheating enclosure (2) incorporates temperature measuring means (24), characterised in that the combustion chamber (4) incorporates means for regulating the heat output (R₁), governed by the temperature-measuring means (24) in the drying and/or preheating enclosure (2) or at its outlet so as to maintain the latter temperature at a value greater than 250° C.
